# EUROPÄISCHE PATENTSCHRIFT

(11) **EP 2 017 038 B1**
(45) Veröffentlichungstag und Bekanntmachung des Hinweises auf die Patenterteilung: **09.03.2016**
(21) Anmeldenummer: 08104123.8
(22) Anmeldetag: 27.05.2008
(51) Int. Cl.: B25D 11/12

(54) **HANDWERKZEUGMASCHINE MIT PNEUMATISCHEM SCHLAGWERK**
HAND TOOL MACHINE WITH PNEUMATIC STRIKING MECHANISM
OUTIL MANUEL À PERCUSSION PNEUMATIQUE

(30) Priorität: 19.07.2007 DE 102007000393
(43) Veröffentlichungstag der Anmeldung: 21.01.2009
(73) Patentinhaber: HILTI Aktiengesellschaft, 9494 Schaan (LI)
(72) Erfinder: Manschitz, Erwin, 82110, Germering (DE); Schulz, Reinhard, 81375, München (DE); Löffler, Alexander, 86916, Kaufering (DE)
(74) Vertreter: Hilti Aktiengesellschaft Corporate Intellectual Property

(56) Entgegenhaltungen:
- EP-A- 1 584 422
- WO-A1-2006/120051
- GB-A- 670 643
- GB-A- 2 403 181
- JP-U- S60 109 789
- SU-A1- 1 138 310
- US-A- 1 959 516
- US-A1- 2005 247 462

## Beschreibung

Die Erfindung betrifft eine Handwerkzeugmaschine mit pneumatischem Schlagwerk der im Oberbegriff von Patentanspruch 1 genannten Art und wie aus US 1 959 516 A bekannt. Derartige Handwerkzeugmaschinen sind z. B. als Meissel- oder Kombihammer ausgebildet.

JP60109789U1 offenbart ein pneumatisches Schlagwerk mit einem Erregerkolben und einem Schlagkolben, welche über eine Luftkammer gekoppelt sind. Der Erregerkolben ist von einem Exzenterrad längs einer Schlagachse angetrieben. Das Exzenterrad dreht um eine Drehachse, welche parallel zu der Arbeitsachse ist. Der Erregerkolben ist über einen Pleuel mit Kugelenden an einen Exzenter an dem Exzenterrad ,angebunden. Der Erregerkolben führt eine harmonische Bewegung aus.

SU1138310A1 beschreibt ein pneumatisches Schlagwerk mit einem Schlagkolben, der über eine erste Luftfeder auf einer Schlagachse in Schlagrichtung beschleunigt und über eine zweite Luftfeder zurückgeholt wird. Die erste Luftfeder wird von einem ersten Erregerkolben periodisch komprimiert und dekomprimiert. Der Erregerkolben ist an ein Exzenterrad angebunden. Der Erregerkolben läuft auf einer ersten Achse. Die zweite Luftfeder wird von einem auf einer zweiten Achse laufenden zweiten Erregerkolben periodisch komprimiert und dekomprimiert. Die beiden Erregerkolben sind nebeneinander angeordnet, und die erste und zweite Achse sind jeweils zu der Schlagachse parallel versetzt.

Aus der EP 1 584 422 A1 ist ein elektrisch betriebener Bohr- und/oder Meisselhammer bekannt, der ein in einem Gerätegehäuse angeordnetes Schlagwerk aufweist, das über einen Motor betreibbar ist. Das Schlagwerk weist dabei ein in einem Führungsrohr geführtes Erregerelement, wie einen Erregerkolben, auf, das mittels eines vom Motor betätigbaren Pleuels hin- und hergehend bewegbar ist. Der Pleuel ist dazu an seinem dem Kolben abgewandten Ende exzentrisch an einem Excenterrad gelagert, dessen Drehachse ortsfest ist und das vom Motor angetrieben ist. Die Drehachse des Excenterrades liegt dabei in einer durch das Schlagwerk definierten Schlagwerksachse. Das Erregerelement treibt über ein Luftpolster bzw. eine Luftfeder einen ebenfalls in dem Führungsrohr geführten Flugkolben an, der über einen Döpper Schläge auf ein vorne in einem Werkzeughalter aufgenommenes Werkzeug ausübt. Um Druckspitzen im Schlagwerk zu reduzieren ist zusätzlich zur Luft- bzw. Gasfeder zwischen dem Erregerkolben und dem Flugkolben eine elastische mechanische Druckfeder angeordnet. Ein derartiges Schlagwerk ist robust und leistungsstark.

Der vorliegenden Erfindung liegt die Aufgabe zugrunde, den Druckverlauf im Schlagwerk auf konstruktiv einfache Weise zu optimieren.

Diese Aufgabe wird erfindungsgemäss durch die in Anspruch 1 genannten Massnahmen erreicht. Demnach ist die Drehachse des Excenterrades in einem Abstand senkrecht zur Schlagachse angeordnet. Durch diese Massnahme wird der Druckverlauf im Schlagwerk während eines Arbeitshubes vermindert aber trotzdem die gleiche Einzelschlagenergie erzielt bzw. bei gleichem Maximaldruck eine höhere Einzelschlagenergie erreicht.

Von Vorteil ist es dabei, wenn der Abstand der Drehachse des Excenterrades zur Schlagwerksachse in einem Bereich von 10% bis 80% des Radius des Excenterrades liegt, wodurch eine Druckabsenkung im Schlagwerk im Bereich von 2% (bei 10% des Radius) bis ca. 10% (bei 80% des Radius) erzielt werden kann.

Vorteilhaft ist der Pleuel gekröpft ausgebildet, wodurch, wodurch Kollisionen mit dem Führungsrohr auf technisch einfache Weise vermieden werden können. Der Kröpfungswinkel beträgt dabei vorzugsweise 5° bis 45°, je nach den vorliegenden Bauverhältnissen.

In den Zeichnungen ist die Erfindung in einem Ausführungsbeispiel dargestellt.

Es zeigen:
- Fig. 1: eine erfindungsgemässe Handwerkzeugmaschine mit einem pneumatischen Schlagwerk;
- Fig. 2: ein Detail der Handwerkzeugmaschine im Schnitt gemäss der Linie II - II aus Fig. 1.

In Figur 1 ist eine als drehender und schlagender Kombihammer ausgebildete Handwerkzeugmaschine 10 wiedergegeben, die ein Gehäuse 11 aufweist, in dem ein auf ein in einer Werkzeugaufnahme 14 anordnenbares Werkzeug 15 einwirkendes Schlagwerk 20, ein Getriebe 13 und ein Motor 12 angeordnet sind. Das Schlagwerk 20 ist über eine in den Figuren nicht sichtbare Abtriebswelle mit dem Getriebe 13 gekoppelt, welches eine Rotationsbewegung des Motors 12 übersetzt und über die Abtriebswelle auf ein aus Fig. 2 ersichtliches Excenterrad 17 überträgt, das in einer Drehrichtung 16 in Rotation versetzbar ist.

In Figur 2 ist das erfindungsgemässe Schlagwerk 20 dargestellt. Das Schlagwerk 20 weist ein Führungsrohr 21 auf, in dem ein als Erregerkolben ausgebildetes Erregerelement 22 hin und her bewegbar geführt ist. Das Führungsrohr 21 kann zur Vereinfachung der Montage auch zwei- oder mehrteilig ausgebildet sein. Das Erregerelement 22 ist zur Erzeugung einer Hubbewegung im Betrieb der Handwerkzeugmaschine 10 über ein schwenkbar an diesem gelagertes Pleuel 29 mit dem Excenterrad 17 verbunden. Der Pleuel 29 ist dabei über eine exzentrisch an dem Excenterrad 17 angeordneten Lagerzapfen 18 mit diesem verbunden, wodurch eine Rotationsbewegung des Excenterrades 17 in Drehrichtung 16 in eine oszillierende Hubbewegung des Erregerelements 22 transformiert wird. Das Excenterrad 17 rotiert dabei um eine zentrische Drehachse D. In dem Führungsrohr 21 sind ferner noch ein Döpper 24 und ein als Flugkolben ausgebildetes Schlagelement 23 axial versetzbar gelagert. Das Schlagelement 23 ist dabei über den Erregerkolben und die zwischen ihm und dem Erregerelement 22 liegende Luftfeder 25 ebenfalls in eine oszillierende Hubbewegung versetzbar. Das Schlagelement 23 schlägt dabei im Schlag-Betrieb der Handwerkzeugmaschine 10 auf den Döpper 24, der seinerseits auf das Werkzeug 15 (aus Fig. 1) schlägt. Alternativ schlägt das Schlagelement 23 direkt auf das Ende eines Werkzeuges. Die Luftfeder 25 zwischen dem Erregerelement 22 und dem Schlagelement 23 kann dabei über Schaltmittel (in den Figuren nicht dargestellt) an- und abschaltbar ausgebildet sein.

Das Schlagwerk 20 definiert eine zentrale Schlagwerksachse S die zentrisch durch das Führungsrohr 21 und die in diesem bewegten Elemente (Erregerelement 22 etc.) verläuft. Die Drehachse D des Excenterrades 17 ist senkrecht zu der Schlagwerksachse S um einen Abstand X versetzt, wodurch der Druckverlauf im Schlagwerk 20 während eines Arbeitshubes vermindert aber trotzdem die gleiche Einzelschlagenergie erzielt bzw. bei gleichem Maximaldruck eine höhere Einzelschlagenergie erreicht wird. Die Drehachse D ist dabei in dem vorliegenden Beispiel, bei dem die Drehrichtung 16 des Excenterrades 17 im Uhrzeigersinn drehend ist, bezogen auf die Schlagrichtung 19 des Schlagwerks 20 nach rechts aus der Schlagwerksachse S herausverlagert. Bei einem gegen den Uhrzeigersinn drehenden Schlagwerk wäre die Drehachse D des Excenterrades 17 hingegen genau entgegengesetzt aus der Schlagwerksachse S heraus verlagert. Der Abstand X entspricht dabei dem 0,1 bis 0,8 fachen des Radius RE des Excenterrades 17.

Der bezogen auf die Schlagwerksachse S axiale Abstand A der zwei möglichen Durchgangspunkte (angedeutet durch die gepunkteten Kreise 31, 32) des Lagerzapfens 18 durch die Schlagwerksachse S bei Rotation des Excenterrades 17 ist kleiner, als die zweifache radiale Distanz RL des Lagerzapfens 18 zur Drehachse D des Excenterrades 17.

Der Pleuel 29 ist vorzugsweise gekröpft ausgebildet wobei der Kröpfungswinkel K vorzugsweise zwischen 5° und 45° liegt.

## Patentansprüche

1. Handwerkzeugmaschine mit einem über einen Motor (12) antreibbaren Schlagwerk (20), das ein in einem Führungsrohr (21) auf einer zentralen Schlagwerksachse (S) hin und her bewegbares Erregerelement (22) sowie ein in dem Führungsrohr (21) auf der zentralen Schlagwerksachse (S) versetzbar geführtes und mittels einer Feder über das Erregerelement (22) antreibbares Schlagelement (23) aufweist,
einem Excenterrad (17), das eine zu der Schlagwerksachse (S) ortsfeste Drehachse (D) aufweist, das motorisch betreibbar ist und das einen Lagerzapfen (18) aufweist,
wobei die Drehachse (D) senkrecht zu einer die Schlagwerksachse (S) enthaltenden Ebene angeordnet ist und wobei die Drehachse (D) in der Ebene in einem Abstand (X) zu der Schlagwerksachse (S) angeordnet ist,
wobei das Erregerelement (22) über einen an dem Excenterrad (17) exzentrisch gelagerten Pleuel (29) in eine hin- und hergehende Bewegung versetzbar ist,
**dadurch gekennzeichnet,**
**dass** ein Ende des Pleuels (29) an dem Lagerzapfen (18) und ein anderes Ende des Pleuels (29) an dem Erregerelement (22) befestigt ist,
wobei das Schlagwerk (20) ein pneumatisches Schlagwerk ist und wobei die Feder eine Luftfeder (25) ist.

2. Handwerkzeugmaschine nach Anspruch 1, **dadurch gekennzeichnet, dass** der Abstand (x) der Drehachse (D) des Excenterrades (17) zur Schlagwerksachse (S) in einem Bereich von 10% bis 80% des Radius (RE) des Excenterrades (17) liegt.

3. Handwerkzeugmaschine nach Anspruch 1 oder 2, **dadurch gekennzeichnet, dass** der Pleuel (29) gekröpft ausgebildet ist.

## Claims

1. Handheld machine tool with a hammer mechanism (20) which can be driven via a motor (12), which has an excitation element (22) which may be moved back and forth in a guide pipe (21) on a central hammer mechanism axis (S) as well as a hammer element (23) which is displaceably guided in the guide pipe (21) on the central hammer mechanism axis (S) und which may be driven by means of a spring via the excitation element (22),
a cam gear (17) which has an axis of rotation (D) which is stationary in relation to the hammer mechanism axis (S), can be motor-driven and has a bearing pin (18),
in which the axis of rotation (D) is arranged vertically to a plane encompassing the hammer mechanism axis (S) and in which the axis of rotation (D) is arranged at a distance (X) to the hammer mechanism axis (S) in the plane.
in which the excitation element (22) may be shifted in a back and forth movement via a connecting rod (29) eccentrically mounted on the cam gear (17),
**characterised in**
**that** one end of the connecting rod (29) is affixed to the bearing pin (18) and another end of the connecting rod (29) is affixed to the excitation element (22),
in which the hammer mechanism (20) is a pneumatic hammer mechanism and in which the spring is an air spring (25).

2. Handheld machine tool according to Claim 1 **characterised in that** the distance (x) between the axis of rotation (D) of the cam gear (17) and the hammer mechanism axis (S) falls within a range of 10% to 80% of the radius (RE) of the cam gear (17).

3. Handheld machine tool according to Claim 1 or 2 **characterised in that** the connecting rod (29) is designed as being cranked.

## Revendications

1. Machine-outil à main ayant un mécanisme de percussion (20) pouvant être entraîné par un moteur (12), lequel mécanisme de percussion comporte un élément excitateur (22) mobile en va-et-vient dans un tube de guidage (21) sur un axe d'outil de percussion central (S), ainsi qu'un élément de percussion (23) pouvant être entraîné par l'élément excitateur (22) au moyen d'un ressort et guidé de manière décalée dans le tube de guidage (21), sur l'axe d'outil de percussion central (S),
une roue excentrique (17) présentant un axe de rotation (D) fixe spatialement par rapport à l'axe de mécanisme de percussion (S), pouvant être entraînée de manière motorisée et comportant un tourillon (18),
dans laquelle l'axe de rotation (D) est agencé perpendiculairement à un plan contenant l'axe de mécanisme de percussion (S) et dans laquelle l'axe de rotation (D) est agencé dans le plan à distance (X) de l' axe de mécanisme de percussion (S),
dans laquelle l'élément excitateur (22) peut être déplacé dans un mouvement de va-et-vient par l'intermédiaire d'une bielle (29) montée de manière excentrée sur la roue excentrique (27),
**caractérisée en ce que**
une extrémité de la bielle (29) est fixée sur le tourillon (18) et une autre extrémité de la bielle (29) est fixée sur l'élément excitateur (22),
dans laquelle le mécanisme de percussion (20) est un mécanisme de percussion pneumatique et dans laquelle le ressort est un ressort pneumatique (25).

2. Machine-outil à main selon la revendication 1, **caractérisée en ce que** la distance (X) de l'axe de rotation (D) de la roue excentrique (17) à l'axe de mécanisme de percussion (S) est dans une plage de 10 % à 80 % du rayon (RE) de la roue excentrique (17).

3. Machine-outil à main selon la revendication 1 ou 2, **caractérisée en ce que** la bielle (29) est formée de manière coudée.
